# EUROPÄISCHE PATENTSCHRIFT

(11) **EP 0 610 834 B1**
(45) Veröffentlichungstag und Bekanntmachung des Hinweises auf die Patenterteilung: **08.01.1997**
(21) Anmeldenummer: 94101751.9
(22) Anmeldetag: 05.02.1994
(51) Int. Cl.: B25F 1/00

(54) **Montagewerkzeug**
Mounting tool
Outil de montage

(30) Priorität: 09.02.1993 DE 4303631
(43) Veröffentlichungstag der Anmeldung: 17.08.1994
(73) Patentinhaber: Langer geb. Layher, Ruth, D-74363 Güglingen (DE)
(72) Erfinder: Langer geb. Layher, Ruth, D-74363 Güglingen (DE)
(74) Vertreter: Utermann, Gerd, Dipl.-Ing.

(56) Entgegenhaltungen:
- DE-A- 2 639 988
- DE-U- 1 723 997

## Beschreibung

Die Erfindung betrifft ein Montagewerkzeug mit Muttern-Drehwerkzeug, welches über eine Freilaufkupplung mit einem handhebelartigen Griffteil verbunden ist, und wobei ihm im Außenbereich der Lagerung des Muttern-Drehwerkzeuges hammerartige Schlagflächen ausgebildet sind.

Ein derartiges Montagewerkzeug ist z.B. aus der DE-U-1 723 997 bekannt.

Bei der Montage und Demontage vielfältiger Stahlbaukonstruktionen, vor allem bei Gerüsten, sind einerseits Schrauben anzuziehen oder zu lockern und andererseits Keile fest- oder loszuschlagen und sonstige Bauteile durch Schlagkräfte in eine Paßposition zu bewegen. Dazu benutzt der Monteur zumeist einerseits einen Schraubenschlüssel, in der Regel mit Leerlauf-Kupplung, Freilauf bzw. Ratsche oder Rätsche genannt, und andererseits einen Hammer. Wegen des lästigen Hantierens mit zwei Werkzeugen benutzen die Monteure in der Regel den Ratschenschlüssel gleichzeitig zum Schlagen anstelle eines Hammers. Dafür hat er keine geeigneten Flächen mit entsprechend stabiler Umgebung. So wird das Gehäuse der Freilauf-Kupplung häufig beschädigt und es wird unter Umständen die Freilauf-Funktion beeinträchtigt. Es gibt zwar viele Kombinationswerkzeuge mit hammerartigen Ausbildungen oder Hämmer mit Ausbildungen für andere Werkzeugtätigkeiten, wie z. B. die Kombination von Hammer und Glasschneider gemäß DE-U-17 25 298. Das Muttern-Anziehen und -Lockern sowie Keile einschlagen und Keile ausschlagen ist außer dein Einstecken die Haupttätigkeit der Befestigung beim Auf- und Abbau von Gerüsten, Tribünen, sonstigen Hilfskonstruktionen im Bauwesen und dgl.. Demgemäß besteht an und für sich schon lange ein erheblicher Bedarf nach einem genau auf diesen Zweck abgestimmten Kombiwerkzeug, welches an den passenden Stellen sinnvoll gestaltet ist.

Dieses Bedürfnis scheint zwar schon vor langer Zeit erkannt worden zu sein. Die DE-A-26 39 988 zeigt am einen Ende einen Hammerkopf und am anderen Ende eine Ratsche mit einem mehrkantigen Stift zur Aufnahme von Nüssen. Ein solches Werkzeug ist jedoch nur schwer zu transportieren und nur umständlich zu handhaben. Dieses bekannte Kombiwerkzeug hat ein Muttern-Drehwerkzeug, jedoch kein Muttern-Steckrohr, welches direkt über eine Freilaufkupplung mit einem handhebelartigen Griffteil verbunden wäre. So zeigt die SU-A-13 08 456 ein Sechskantwerkzeug mit Griff und einer besonderen Kopfgestaltung, die jedoch in der Praxis keinen Eingang gefunden hat und wie aus den Zeichnungen ersichtlich auch nicht speziell für die Benutzung als Hammer ausgebildet ist. Auch zeigt DE-U-17 23 997 einen Ratschenschlüssel für Rohrgerüstkupplungen, bei dem der die Steckhülse mit dem Ratschenzahnkranz und die zugehörigen Klinken umschließende Kopfteil des Ratschenschlüssels am Umfang mit Verstärkungen, vorzugsweise in Gestalt hammerartiger Ansätze versehen ist, welche die Benutzung des Ratschenschlüssels auch als Schlagwerkzeug gestatten. Dabei ist der mit der Handhabe fest verbundene Kopfteil, welcher die beweglichen Teile aufnimmt, am Umfang mit den hammerartigen Verstärkungen versehen. Es ist nicht angegeben und auch nicht ersichlich, daß Kopf und Griff aus verschiedenen Materialien bestehen sollten. Trotz des langen Bekanntsein dieses Vorschlages hat dieser in die Praxis keinen Eingang gefunden. Das ist vermutlich auf ungünstige Materialwahl und unzweckmäßige Gewichtsverteilung zurückzuführen.

Ausgehend von diesem Stand der Technik liegt der Erfindung die Aufgabe zugrunde, ein Montagewerkzeug für Schraubenköpfe und Muttern mit Ausbildung zum Fest- und Losschlagen von Keilen durch Anordnung von hammerartigen Ansätzen derart auszugestalten, daß durch günstige Strukturgestaltung und Materialwahl bei größtmöglicher Eignung zum Schlagen ohne Verletzung der Zahn- und Klinkenanordnung geringes Gewicht und besonders vorteilhafte Gewichtsverteilung sowie günstige Herstellungsmöglichkeit erzielt werden.

Erfindungsgemäß ist vorgesehen, daß das langgestreckte Griffteil mit einem langen Handhabungsteil und einem oberen Ring- und Führungsteil aus Leichtmetall gebildet ist und daß ein als getrennt zu fertigendes Bauteil gestaltetes Freilauf-Deckelteil mit zwei außen und einander gegenüberliegend angeordneten, die hammerartigen Schlagflächen aufweisenden Verstärkungsausprägungen versehen ist, die auch den Ring- und Führungsteil des Griffteiles übergreifende, teilweise nasenartige Randausprägungen aufweisen und wobei das Freilauf-Deckelteil als Stahl-Schmiedeteil ausgebildet ist.

Durch die Kombination zweier verschiedener Werkstoffe läßt sich ein relativ langes, leichtes Werkzeug mit hoher Widerstandsfähigkeit im Schlagbereich erzielen, wobei für den eigentlichen Schlagbereich nur ein kleines Stahlteil benötigt wird. Das wird auch dadurch erzielt, daß der Ringteil des Freilauf-Deckelteiles die Schlagflächen derart unmittelbar angeformt hat, daß sie den Ringteil des aus Leichtmetall bestehenden Griffteiles über die Teilebene hinausragend mit inneren Teilzylinderflächen unmittelbar umgreifen.

Da der Ratschenschlüssel ein Werkzeug mit sehr ungleichmäßiger Gewichtsverteilung ist, bietet er sich besonders zur hammerartigen Ausbildung im Bereich der ohnehin schweren Ratsche und des Muttern-Steckrohres an. Dabei wird das hohe Gewicht des Mutternwerkzeuges oder Kopfwerkzeuges zugleich als Teil des Hammerkopfes für ein großes Gewicht desselben benutzt. Eine solche Benutzung und Ausbildung wird sinnvoll erst möglich, weil das lange Griffteil mit dem einen Ringteil für die gebrauchstüchtige Lagerung des Muttern-Steckrohres am einen Drehlager aus Leichtmetall besteht, während das andere Teil bei räumlich kleinen Abmessungen durch die große Länge der Verstärkungsausprägungen im Schlagbereich den Ring- und Führungsteil des Griffteiles - aus stabilem Werkstoff, nämlich Stahl gefertigt - den darunterliegenden Leichtmetallbereich voll überdeckt und somit gegen Verletzungen schützt, ohne dafür nennenswertes Stahlvolumen zu benötigen und somit keine beeinträchtigende Erhöhung des Gesamtgewichtes bedingt.

Das erfindungsgemäße Montagewerkzeug kann vorteilhaft so ausgestaltet sein, daß es ein in beiden Drehrichtungen benutzungsfähiger Ratschenschlüssel mit einem durchgehenden Innensechskant-Rohr als Muttern-Steckrohr ist. Ferner kann vorgesehen sein, daß die Verstärkungsausprägungen eine Breite aufweisen, die dem Lagerdurchmesser des Muttern-Steckrohres etwa gleich ist und daß die Länge der Verstärkungsausprägungen sich zur Breite derselben wie etwa 5:7 verhält. Dabei ist es zweckmäßig, wenn die Innenkontur der Verstärkungsausprägungen teilzylinderförmig im Nahbereich der zylinderförmigen Außenwandung des Ring- und Führungsteiles verläuft.

Weitere Ausgestaltungen, Einzelheiten, Vorteile und Gesichtspunkte der Erfindung ergeben sich aus dem nachfolgenden, anhand der Zeichnungen abgehandelten Beschreibungsteil eines Ausführungsbeispieles.

Ein Ausführungsbeispiel der Erfindung wird nachfolgend anhand der Zeichnungen abgehandelt.

Es zeigen:
- Fig. 1: Ein Schrägbild des neuen Montagewerkzeuges in Explosionsdarstellung;
- Fig. 2: eine Vorderansicht des Montagewerkzeuges;
- Fig. 3: eine Seitenansicht des Montagewerkzeuges.

Das neue Montagewerkzeug 10 ist als Kombiwerkzeug ausgebildet und hat einen Griffteil 11 und einen Freilauf-Deckelteil 12. Beide haben Ringhalterungen für das mit Innensechskant gestaltete Muttern-Steckrohr 14. Dieses hat eine Außenverzahnung 15. In die Außenverzahnung greift die in einer schrägliegenden Nut verschiebbare Rastklinke 16, die mit der Feder 17 in die Haltestellung gedrückt wird.

Der Griffteil 11 hat einen langen Handhabungsteil 18 und einen oberen Ring- und Führungsteil 19. Sie sind hier als einstückiges Leichtmetall-Formteil, insbesondere Druck-Guß-Teil, ausgebildet.

Das Muttern-Steckrohr 14 wird im übrigen von einem in seinem Lagerbereich und bezüglich der Befestigung üblich gestalteten Freilaufdeckelteil 12 gehalten.

Beide Bestandteile sind mit Paßflächen 20 ausgestattet, mittels deren sie aufeinanderliegen. Durch diese erstrecken sich Niete, Schrauben oder sonstige Verbindungsmittel 21.

Der Freilauf-Deckelteil 12 hat zwei nach außen liegende Verstärkungsausprägungen 22. Diese reichen seitlich über den runden Ringbereich des Ring- und Führungsteiles 19 und sind dort nasenartig gestaltet. Sie haben äußere Schlagflächen 24 von der Breite 26 und einer Länge 25. Die Breite 26 ist so gewählt, wie es die Kopfabmessungen im Hinblick auf die Materialverteilung bei der Herstellung zulassen und die Benutzung als Hammer zweckmäßig erscheinen läßt. Die Länge 25 ist so gewählt, wie die gesamte Dicke des Halteteiles des Werkzeuges, so daß die Enden des Muttern-Steckrohres 14 in üblicher Weise überstehen.

Während das Griffteil 11 im Leichtmetall-Druckguß gefertigt ist, ist das Freilauf-Deckelteil 12 als Schmiedeteile aus Stahl gefertigt. Die Gestaltung zur Benutzung eines schlagkräftigen Hammers kann ohne zusätzliche Bauteile nur durch Änderung der Form des einen Werkzeug-Gehäuseteiles leicht und in vorteilhafter Weise realisiert werden. Es handelt sich um ein sehr nützliches, sehr viele Handgriffe und unnötiges Hantieren mit Einzelwerkzeugen einsparendes, leichtes und hochstabiles Kombiwerkzeug.

Nachfolgend wird ein wichtiger Teil der Beschreibung wiedergegeben:
An einem als Ratschensteckschlüssel mit wechselseitig benutzbarem Muttern-Steckrohr (14) gestalteten Montagewerkzeug (10)) sind am Freilauf-Deckelteil (12) Verstärkungsausprägungen (22) mit Schlagflächen (24) gestaltet, so daß das Werkzeug wahlweise zum Festschrauben oder Losschrauben von Sechskantschrauben bzw. Sechskantmuttern sowie als Schlagwerkzeug zum Festschlagen und Lösen von Keilen oder Positionieren von Bauteilen benutzbar ist. Zur Gewichtseinsparung besteht das Griffteil (11) aus Leichtmetall und ist das die Verstärkungsausprägungen (22) mit den Schlagflächen (24) aufweisende Freilauf-Deckelteil (12) ein Stahl-Schmiedeteil.

## Patentansprüche

1. Montagewerkzeug mit Muttern-Drehwerkzeug (Muttern-Steckrohr 14), welches über eine Freilaufkupplung mit einem handhebelartigen Griffteil (11) verbunden ist, und wobei ihm im Außenbereich der Lagerung des Muttern-Drehwerkzeuges (14) hammerartige Schlagflächen (22, 24) ausgebildet sind,
**dadurch gekennzeichnet,**
daß das langgestreckte Griffteil(11) mit einem langen Handhabungsteil (18) und einem oberen Ring- und Führungsteil (19) aus Leichtmetall gebildet ist und daß ein als getrennt zu fertigendes Bauteil gestaltetes Freilauf-Deckelteil (12) mit zwei außen und einander gegenüberliegend angeordneten, die hammerartigen Schlagflächen (24) aufweisenden Verstärkungsausprägungen (22) versehen ist, die auch den Ring- und Führungsteil (19) des Griffteiles (11) übergreifende, teilweise nasenartige Randausprägungen aufweisen und wobei das Freilauf-Deckelteil (12) als Stahl-Schmiedeteil ausgebildet ist.

2. Montagewerkzeug nach Anspruch 1,
**dadurch gekennzeichnet,**
daß es als in beiden Drehrichtungen benutzungsfähiger Ratschenschlüssel mit einem durchgehenden Innnensechskant-Rohr als Muttern-Steckrohr (14) ausgestattet ist

3. Montagewerkzeug nach wenigstens einem der vorstehenden Ansprüche,
**dadurch gekennzeichnet,**
daß die Verstärkungsausprägungen (22) eine Breite (26) aufweisen, die dem Lagerdurchmesser des Muttern-Steckrohres (14) etwa gleich ist.

4. Montagewerkzeug nach wenigstens einem der vorstehenden Ansprüche,
**dadurch gekennzeichnet,**
daß die Länge (25) der Verstärkungsausprägungen (22) sich zur Breite (26) derselben wie etwa 5:7 verhält.

5. Montagewerkzeug nach wenigstens einem der vorstehenden Ansprüche,
**dadurch gekennzeichnet,**
daß die Innenkontur der Verstärkungsausprägungen (22) teilzylinderförmig im Nahbereich der zylinderförmigen Außenwandung des Ring- und Führungsteiles (19) verläuft.

## Claims

1. An assembling tool having a nut-rotating tool, (nut insertion tube 14) which is attached via a free-wheel coupling to a handle part (11) in the form of a hand lever, and wherein hammer-like impact faces (22, 24) are formed on it in the outer region of the mounting of the nut-rotating tool (14),
characterised in that
the elongated handle part (11) is formed from light metal, with a long manipulating part (18) and an upper ring- and guidance part (19), and that a free-wheel cover part (12), which is fashioned as a component to be manufactured separately, is provided with two strengthening formations (22) disposed externally and opposite each other, which comprise the hammer-like impact faces (24), which strengthening formations also comprise partially projection-like edge formations which fit over the ring- and guidance part (19) of the handle part (11), and wherein the free-wheel cover part (12) is constructed as a steel forging.

2. An assembling tool according to claim 1,
characterised in that
it is equipped, as a ratchet spanner which can be used in both directions of rotation, with a hexagon socket tube which passes through as the nut insertion tube (14).

3. An assembling tool according to at least one of the preceding claims,
characterised in that
the strengthening formations (22) have a width (26) which is approximately equal to the bearing diameter of the nut insertion tube (14).

4. An assembling tool according to at least one of the preceding claims,
characterised in that
the ratio of the length (25) of the strengthening formations (22) to the width (26) of the same is about 5:7.

5. An assembling tool according to at least one of the preceding claims,
characterised in that
the internal contour of the strengthening formations (22) extends partially cylindrically in the vicinity of the cylindrical outer wall of the ring- and guidance part (19).

## Revendications

1. Outil de montage comprenant un outil de rotation d'écrous (douille à écrou 14), qui est relié, par l'intermédiaire d'un accouplement à roue libre, à une pièce de poignée (11) en forme de levier à main, et sur lequel sont réalisées, dans la zone extérieure du palier de montage de l'outil de rotation d'écrous (14), des surfaces de frappe (22, 24) similaires à celles d'un marteau, caractérisé en ce que la pièce de poignée (11) de forme allongée, qui comprend une partie de manoeuvre (18) de grande longueur et une partie annulaire de guidage (19) supérieure, est réalisée en métal léger, et en ce qu'une pièce de couvercle d'accouplement à roue libre (12), conçue en tant que pièce à fabriquer séparément, est pourvue de deux protubérances de renfort (22), qui sont disposées à l'extérieur, de façon opposée l'une à l'autre, qui comportent les surfaces de frappe (24) similaires à celles d'un marteau, et qui présentent également des protubérances de bordure partiellement en forme de talon et s'étendant par dessus la partie annulaire de guidage (19) de la pièce de poignée (11), la pièce de couvercle d'accouplement à roue libre (12) étant réalisée en tant que pièce forgée en acier.

2. Outil de montage selon la revendication 1, caractérisé en ce qu'il est conçu en tant que clé à cliquet pouvant être utilisée dans les deux sens de rotation, et comportant une douille à cavité intérieure traversante à six pans, en guise de douille à écrou (14).

3. Outil de montage selon l'une au moins des revendications précédentes, caractérisé en ce que les protubérances de renfort (22) présentent une largeur (26) environ égale au diamètre de palier de la douille à écrou (14).

4. Outil de montage selon l'une au moins des revendications précédentes, caractérisé en ce que la valeur de la longueur (25) des protubérances de renfort (22) est environ égale à 5:7 de la valeur de la largeur (26) de celles-ci.

5. Outil de montage selon l'une au moins des revendications précédentes, caractérisé en ce que le contour intérieur des protubérances de renfort (22) s'étend sous forme partiellement cylindrique, dans la zone proche de la paroi extérieure cylindrique de la partie annulaire de guidage (19).
